# EUROPÄISCHE PATENTSCHRIFT

(11) **EP 0 919 768 B1**
(45) Veröffentlichungstag und Bekanntmachung des Hinweises auf die Patenterteilung: **05.02.2003**
(21) Anmeldenummer: 97810907.2
(22) Anmeldetag: 25.11.1997
(51) Int. Cl.: F23D 11/40, F23D 14/02, F23D 14/74, F23D 17/00, F23C 7/00

(54) **Brenner zum Betrieb eines Wärmeerzeugers**
Burner for the operation of a heat generator
Brûleur pour la mise en oeuvre d'un générateur de chaleur

(43) Veröffentlichungstag der Anmeldung: 02.06.1999
(73) Patentinhaber: ALSTOM, 75116 Paris (FR)
(72) Erfinder: Knöpfel, Hans Peter, 5627 Besenbüren (CH); Ruck, Thomas, 5507 Mellingen (CH)
(74) Vertreter: Berglund, Stefan

(56) Entgegenhaltungen:
- EP-A- 0 430 376
- EP-A- 0 644 374
- EP-A- 0 780 629

## Beschreibung

### Technisches Gebiet

Die vorliegende Erfindung betrifft einen Brenner zum Betrieb eines Wärmeerzeugers gemäss Anspruch 1.

### Stand der Technik

Aus dem Schriftum ist bekanntgeworden, dass bei einer perfekt vorgemischten Flamme die Grösse des Flammenstabilisationsgebietes, auch unter dem Begriff Rückströmzone bekannt, keinen Einfluss auf die NOx-Emissionen hat. Jedoch werden die CO- und UHC-Emissionen und ganz speziell die Löschgrenzen stark beeinflusst. Dies bedeutet, dass je grösser die Flammenstabilisationszone ist um so geringer die CO- und UHC-Emissionen und die Löschgrenze sind. Mit einer grösseren Stabilisationszone kann also ein grösserer Lastbereich des Brenners im Vormischbetrieb abgedeckt werden, ohne dass die Flamme löscht.

Aus EP-0 321 809 B1 ist ein Vormischbrenner bekanntgeworden,welcher auf der Erzeugung einer geschlossenen Drallströmung im Kegelkopf basiert, die aufgrund des zunehmenden Dralls entlang der Kegelspitze in eine annulare Drallströmung mit Rückströmung im Kern übergeht. Der Ort wo dieses Aufplatzen der Strömung geschieht, wird durch den Kegelwinkel und die Einströmungskanäle zur Einleitung eines Verbrennungsluftstromes in den Innenraum des Drallerzeugers bestimmt. Dadurch wird auch die Grösse und die allgemeine Konfiguration dieser Rückströmzone oder Rückströmblase (Vortex Breakdown) definiert.

Aus EP-0 780 629 A2 ist ein weiterer Vormischbrenner bekanntgeworden, bei welchem Massnahme ergriffen sind, um die Rückströmblase weiter stromab zu verschieben, dies um eine längere Vormisch- und Verdampfungsstrecke zu erhalten. Zu diesem Zweck einem kopfseitig des Vormischbrenners wirkenden Drallerzeuger, der hier auf dem Vormischbrenner gemäss EP-0 312 809 B1 aufbaut, ein Mischrohr nachgeschaltet, wobei intermediär zwischen Drallerzeuger und Mischrohr eine Uebergangsgeometrie geschaltet ist, welche aus Uebergangskanäle zur ablösungsfreie Ueberleitung der Drallströmung aus dem Drallerzeuger in das Mischrohr besteht. Diese Uebergangskanäle sind sektoriell disponiert, entsprechend der Zahl der im Drallerzeuger wirkenden Einströmungskanäle. Diese Konstellation verkleinert zwangsläufig die Grösse der Rückströmzone, da der Drall der Strömung so gewählt werden muss, dass diese nicht innerhalb des Mischrohres aufplatzt. Am Ende des Mischrohres ist also der Drall an sich gering, als dass eine grosse Rückströmzone entstehen kann. Versucht man diese Rückströmzone mit einem grösserem Diffusorwinkel des Mischrohres zu verstärken, so ergeben sich Probleme in den wandnahen Bereichen des Diffusors (Grenzschichten, Ablösungen) und die Flamme wandert dann leicht stromauf. Die Gestaltung des Brenneraustritts am Ende des Mischrohres mit einer Abrisskante hat eine signifikante Verbesserung hinsichtlich Stärkung der Flammenstabilität, tieferer Schadstoff-Emissionen, geringerer Pulsationen, vollständigen Ausbrandes, grossen Betriebsbereichs, guter Querzündung zwischen den verschiedenen Brennern, kompakter Bauweise, verbesserter Mischung, etc., ausgelöst. Es hat sich jedoch gezeigt, dass eine weitere Stärkung der Flammenstabilität sowie eine verbesserte Anpassung der Flamme an die vorgegebene Brennkammergeometrie für einen reibungslosen Betrieb auf höchster Ebene bei der Vormischverbrennung der neueren Generation vonnöten ist.

### Darstellung der Erfindung

Hier will die Erfindung Abhilfe schaffen. Der Erfindung, wie sie in den Ansprüchen gekennzeichnet ist, liegt die Aufgabe zugrunde, bei einem Brenner der eingangs genannten Art Vorkehrungen vorzuschlagen, welche eine Stärkung der Flammenstabilität und eine Anpassung der Flamme an die vorgegebene Brennkammergeometrie bewirken, ohne die übrigen Vorteile dieses Brenners in irgendeiner Weise zu mindern.

Erfindungsgemäss wird am Ende des Mischrohres ein Radius angebracht, dessen Grösse so gewählt wird, dass sich die Strömung an die Wand des Mischrohres anlegt und so die Drallzahl ansteigen lässt. Gegenüber einer Strömung ohne Radius vergrössert sich nun die Rückströmzone enorm.

Wird nun dieser Brenner in einer Brennkammer eingesetzt, welche kleine radiale Abmessungen aufweist, so besteht die Gefahr, dass die Flamme direkt auf die Brennkammerwand trifft, und so dort die Materialtemperatur unzulässig hohe Werte erreicht. Um dies zu verhindern, wird nun ein weiterer Radius eingeführt, welcher die Randströmung axial ausrichtet. Durch die Grösse des ersten und zweiten Radius und deren Winkel wird die gewünschte Grösse der Rückströmzone für die jeweils vorhandene Strömung innnerhalb des Mischrohres erzielt.

Damit ergeben sich folgende Vorteile:
- Stabile Flammenposition,
- Tiefere Schadstoff-Emissionen,
- Geringe Pulsationen,
- Vollständiger Ausbrand,
- Grosser Betriebsbereich,
- Gute Querzündung zwischen verschiedener nebengeordneter Brenners, die eine Ringbrennkammer betreiben
- Flamme kann der Brennkammergeometrie angepasst werden,
- Kompakte Bauweise,
- Verbesserte Mischung.

Vorteilhafte und zweckmässige Weiterbildungen der erfindungsgemässen Aufgabenlösung sind in den weiteren Ansprüchen gekennzeichnet.

Im folgenden werden anhand der Zeichnungen Ausführungsbeispiele der Erfindung näher erläutert. Alle für das unmittelbare Verständnis der Erfindung unwesentlichen Merkmale sind fortgelassen worden. Gleiche Elemente sind in den verschiedenen Figuren mit den gleichen Bezugszeichen versehen. Die Strömungsrichtung der Medien ist mit Pfeilen angegeben.

### Kurze Bezeichnung der Zeichnungen

Es zeigt:
- Fig. 1: einen als Vormischbrenner ausgelegten Brenner mit einer Mischstrecke stromab eines Drallerzeugers,
- Fig. 2: eine schematische Darstellung des Brenners gemäss Fig. 1 mit Disposition der zusätzlichen Brennstoff-Injektoren,
- Fig. 3: einen aus mehreren Schalen bestehenden Drallerzeuger in perspektivischer Darstellung, entsprechend aufgeschnitten,
- Fig. 4: einen Querschnitt durch einen zweischaligen Drallerzeuger,
- Fig. 5: einen Querschnitt durch einen vierschaligen Drallerzeuger,
- Fig. 6: eine Ansicht durch einen Drallerzeuger, dessen Schalen schaufelförmig profiliert sind,
- Fig. 7: eine Ausgestaltung der Uebergangsgeometrie zwischen Drallerzeuger und Mischstrecke und
- Fig. 8: eine Gestaltung des Brenneraustritts zum räumlichen Management der Rückströmzone.

### Wege zur Ausführung der Erfindung, gewerbliche Verwendbarkeit

Fig. 1 zeigt den Gesamtaufbau eines Brenners, der als Vormischbrenner betrieben wird. Anfänglich ist ein Drallerzeuger 100 wirksam, dessen Ausgestaltung in den nachfolgenden Fig. 3-6 noch näher gezeigt und beschrieben wird. Es handelt sich bei diesem Drallerzeuger 100 um ein kegelförmiges Gebilde, das tangential mehrfach von einem einströmenden Verbrennungsluftstromes 115 beaufschlagt wird. Die sich hierein bildende Strömung wird anhand einer stromab des Drallerzeugers 100 vorgesehenen Uebergangsgeometrie nahtlos in ein Uebergangsstück 200 übergeleitet, dergestalt, dass dort keine Ablösungsgebiete auftreten können. Die Konfiguration dieser Uebergangsgeometrie wird unter Fig. 6 näher beschrieben. Dieses Uebergangsstück 200 ist abströmungsseitig der Uebergangsgeometrie durch ein Mischrohr 20 verlängert, wobei beide Teile die eigentliche Mischstrecke 220 bilden. Selbstverständlich kann die Mischstrecke 220 aus einem einzigen Stück bestehen, d.h. dann, dass das Uebergangsstück 200 und das Mischrohr 20 zu einem einzigen zusammenhängenden Gebilde verschmelzen, wobei aber die Charakteristiken eines jeden Teils erhalten bleiben. Werden Uebergangsstück 200 und Mischrohr 20 aus zwei Teilen erstellt, so sind diese durch einen Buchsenring 10 verbunden, wobei der gleiche Buchsenring 10 kopfseitig als Verankerungsfläche für den Drallerzeuger 100 dient. Ein solcher Buchsenring 10 hat darüber hinaus den Vorteil, dass verschiedene Mischrohre eingesetzt werden können. Abströmungsseitig des Mischrohres 20 befindet sich der eigentliche Brennraum 30 einer Brennkammer, welche hier lediglich durch ein Flammrohr versinnbildlicht ist. Die Mischstrecke 220 erfüllt weitgehend die Aufgabe, dass stromab des Drallerzeugers 100 eine definierte Strecke bereitgestellt wird, in welcher eine perfekte Vormischung von Brennstoffen verschiedener Art erzielt werden kann. Diese Mischstrekke, also vordergründig das Mischrohr 20, ermöglicht des weiteren eine verlustfreie Strömungsführung, so dass sich auch in Wirkverbindung mit der Uebergangsgeometrie zunächst keine Rückströmzone oder Rückströmblase bilden kann, womit über die Länge der Mischstrecke 220 auf die Mischungsgüte für alle Brennstoffarten Einfluss ausgeübt werden kann. Diese Mischstrecke 220 hat aber noch eine andere Eigenschaft, welche darin besteht, dass in ihr selbst das Axialgeschwindigkeits-Profil ein ausgeprägtes Maximum auf der Achse besitzt, so dass eine Rückzündung der Flamme aus der Brennkammer nicht möglich ist. Allerdings ist es richtig, dass bei einer solchen Konfiguration diese Axialgeschwindigkeit zur Wand hin abfällt. Um Rückzündung auch in diesem Bereich zu unterbinden, wird das Mischrohr 20 in Strömungs- und Umfangsrichtung mit einer Anzahl regelmässig oder unregelmässig verteilter Bohrungen 21 verschiedenster Querschnitte und Richtungen versehen, durch welche eine Luftmenge in das Innere des Mischrohres 20 strömt, und entlang der Wand im Sinne einer Filmlegung eine Erhöhung der Durchfluss-Geschwindigkeit induzieren. Diese Bohrungen 21 können auch so ausgelegt werden, dass sich an der Innenwand des Mischrohres 20 mindestens zusätzlich noch eine Effusionskühlung einstellt. Eine zusätzliche Möglichkeit eine Erhöhung der Geschwindigkeit des Gemisches innerhalb des Mischrohres 20 zu erzielen, besteht darin, dass dessen Durchflussquerschnitt abströmungsseitig der Uebergangskanäle 201, welche die bereits genannten Uebergangsgeometrie bilden, eine Verengung erfährt, wodurch das gesamte Geschwindigkeitsniveau innerhalb des Mischrohres 20 angehoben wird. In der Figur verlaufen die Bohrungen 21 unter einem spitzen Winkel gegenüber der Brennerachse 60. Andere Verläufe dieser Bohrungen 21 sind auch möglich. Möglich ist des weiteren, das Mischrohr 20 intermittierend mit solchen Bohrungen zu versehen, beispielsweise am Anfang und am Ende desselben. Vorzugsweise werden diese Bohrungen 21 am Umfang des Mischrohres verteilt. Des weiteren entspricht der Auslauf der Uebergangskanäle 201 dem engsten Durchflussquerschnitt des Mischrohres 20. Die genannten Uebergangskanäle 201 überbrücken demnach den jeweiligen Querschnittsunterschied, ohne dabei die gebildete Strömung negativ zu beeinflussen. Wenn die gewählte Vorkehrung bei der Führung der Rohrströmung 40 entlang des Mischrohres 20 einen nicht tolerierbaren Druckverlust auslöst, so kann hiergegen Abhilfe geschaffen werden, indem am Ende dieses Mischrohres 20 ein in der Figur nicht gezeigter Diffusor vorgesehen wird. Am Ende des Mischrohres 20 schliesst sich sodann eine Brennkammer 30 (Brennraum) an, wobei zwischen den beiden Durchflussquerschnitten ein durch eine Brennerfront gebildeter Querschnittssprung vorhanden ist. Erst hier bildet sich eine zentrale Flammenfront mit einer Rückströmzone 50, welche gegenüber der Flammenfront die Eigenschaften eines körperlosen Flammenhalters aufweist. Bildet sich innerhalb dieses Querschnittssprunges während des Betriebes eine strömungsmässige Randzone, in welcher durch den dort vorherrschenden Unterdruck Wirbelablösungen entstehen, so führt dies zu einer verstärkten Ringstabilisation der Rückströmzone 50. Danebst darf nicht unerwähnt bleiben, dass die Erzeugung einer stabilen Rückströmzone 50 auch eine ausreichend hohe Drallzahl in einem Rohr erfordert. Ist eine solche zunächst unerwünscht, so können stabile Rückströmzonen durch die Zufuhr kleiner stark verdrallter Luftströmungen am Rohrende, beispielsweise durch tangentiale Oeffnungen, erzeugt werden. Dabei geht man hier davon aus, dass die hierzu benötigte Luftmenge in etwa 5-20% der Gesamtluftmenge beträgt. Was die Gestaltung des Brenneraustritts am Ende des Mischrohres 20 zum räumlichen Stabilisierung und Management der Rückströmzone 50 betrifft, wird auf die Beschreibung unter Fig. 8 verwiesen.

Fig. 2 zeigt eine schematische Ansicht des Brenners gemäss Fig. 1, wobei hier insbesondere auf die Umspülung einer zentral angeordneten Brennstoffdüse 103 und auf die Wirkung von Brennstoff-Injektoren 170 hingewiesen wird. Die Wirkungsweise der restlichen Hauptbestandteile des Brenners, nämlich Drallerzeuger 100 und Uebergangsstück 200 werden unter den nachfolgenden Figuren näher beschrieben. Die Brennstoffdüse 103 wird mit einem beabstandeten Ring 190 ummantelt, in welchem eine Anzahl in Umfangsrichtung disponierter Bohrungen 161 gelegt sind, durch welche eine Luftmenge 160 in eine ringförmige Kammer 180 strömt und dort die Umspülung der Brennstoffdüse 103 vornimmt. Diese Bohrungen 161 sind schräg nach vorne angelegt, dergestalt, dass eine angemessene axiale Komponente auf der Brennerachse 60 entsteht. In Wirkverbindung mit diesen Bohrungen 161 sind zusätzliche Brennstoff-Injektoren 170 vorgesehen, welche eine bestimmte Menge vorzugsweise eines gasförmigen Brennstoffes in die jeweilige Luftmenge 160 einspeisen, dergestalt, dass sich im Mischrohr 20 eine gleichmässige Brennstoffkonzentration 150 über den Strömungsquerschnitt einstellt, wie die Darstellung in der Figur versinnbildlichen will. Genau diese gleichmässige Brennstoffkonzentration 150, insbesondere die starke Konzentration auf der Brennerachse 60 sorgt dafür, dass sich eine Stabilisierung der Flammenfront am Ausgangs des Brenners einstellt, womit aufkommende Brennkammerpulsationen vermieden werden.

Um den Aufbau des Drallerzeugers 100 besser zu verstehen, ist es von Vorteil, wenn gleichzeitig zu Fig. 3 mindestens Fig. 4 herangezogen wird. Im folgenden wird bei der Beschreibung von Fig. 3 nach Bedarf auf die übrigen Figuren hingewiesen,

Der erste Teil des Brenners nach Fig. 1 bildet den nach Fig. 3 gezeigten Drallerzeuger 100. Dieser besteht aus zwei hohlen kegelförmigen Teilkörpern 101, 102, die versetzt zueinander ineinandergeschachtelt sind. Die Anzahl der kegelförmigen Teilkörper kann selbstverständlich grösser als zwei sein, wie die Figuren 5 und 6 zeigen; dies hängt jeweils, wie weiter unten noch näher zur Erläuterung kommen wird, von der Betriebsart des ganzen Brenners ab. Es ist bei bestimmten Betriebskonstellationen nicht ausgeschlossen, einen aus einer einzigen Spirale bestehenden Drallerzeuger vorzusehen. Die Versetzung der jeweiligen Mittelachse oder Längssymmetrieachsen 101b, 102b (Vgl. Fig. 4) der kegeligen Teilkörper 101, 102 zueinander schafft bei der benachbarten Wandung, in spiegelbildlicher Anordnung, jeweils einen tangentialen Einströmungskanal, d.h. einen Lufteintrittsschlitz 119, 120 (Vgl. Fig. 4), durch welche die Verbrennungsluft 115 in Innenraum des Drallerzeugers 100, d.h. in den Kegelhohlraum 114 desselben strömt. Die Kegelform der gezeigten Teilkörper 101, 102 in Strömungsrichtung weist einen bestimmten festen Winkel auf. Selbstverständlich, je nach Betriebseinsatz, können die Teilkörper 101, 102 in Strömungsrichtung eine zunehmende oder abnehmende Kegelneigung aufweisen, ähnlich einer Trompete resp. Tulpe. Die beiden letztgenannten Formen sind zeichnerisch nicht erfasst, da sie für den Fachmann ohne weiteres nachempfindbar sind. Die beiden kegeligen Teilkörper 101, 102 weisen je einen zylindrischen ringförmigen Anfangsteil 101a auf. Im Bereich dieses zylindrischen Anfangsteils ist die bereits unter Fig. 2 erwähnte Brennstoffdüse 103 untergebracht, welche vorzugsweise mit einem flüssigen Brennstoff 112 betrieben wird. Die Eindüsung 104 dieses Brennstoffes 112 fällt in etwa mit dem engsten Querschnitt des durch die kegeligen Teilkörper 101, 102 gebildeten Kegelhohlraumes 114 zusammen. Die Eindüsungskapazität und die Art dieser Brennstoffdüse 103 richtet sich nach den vorgegebenen Parametern des jeweiligen Brenners. Die kegeligen Teilkörper 101, 102 weisen des weiteren je eine Brennstoffleitung 108, 109 auf, welche entlang der tangentialen Lufteintrittsschlitze 119, 120 angeordnet und mit Eindüsungsöffnungen 117 versehen sind, durch welche vorzugsweise ein gasförmiger Brennstoff 113 in die dort durchströmende Verbrennungsluft 115 eingedüst wird, wie dies die Pfeile 116 versinnbildlichen wollen. Diese Brennstoffleitungen 108, 109 sind vorzugsweise spätestens am Ende der tangentialen Einströmung, vor Eintritt in den Kegelhohlraum 114, angeordnet, dies um eine optimale Luft/Brennstoff-Mischung zu erhalten. Bei dem durch die Brennstoffdüse 103 herangeführten Brennstoff 112 handelt es sich, wie erwähnt, im Normalfall um einen flüssigen Brennstoff, wobei eine Gemischbildung mit einem anderen Medium, beispielsweise mit einem rückgeführten Rauchgas, ohne weiteres möglich ist. Dieser Brennstoff 112 wird unter einem vorzugsweise sehr spitzen Winkel in den Kegelhohlraum 114 eingedüst. Aus der Brennstoffdüse 103 bildet sich sonach ein kegeliges Brennstoffspray 105, das von der tangential einströmenden rotierenden Verbrennungsluft 115 umschlossen und abgebaut wird. In axialer Richtung wird sodann die Konzentration des eingedüsten Brennstoffes 112 fortlaufend durch die einströmenden Verbrennungsluft 115 zu einer Vermischung Richtung Verdampfung abgebaut. Wird ein gasförmiger Brennstoff 113 über die Oeffnungsdüsen 117 eingebracht, geschieht die Bildung des Brennstoff/Luft-Gemisches direkt am Ende der Lufteintrittsschlitze 119, 120. Ist die Verbrennungsluft 115 zusätzlich vorgeheizt, oder beispielsweise mit einem rückgeführten Rauchgas oder Abgas angereichert, so unterstützt dies nachhaltig die Verdampfung des flüssigen Brennstoffes 112, bevor dieses Gemisch in die nachgeschaltete Stufe strömt, hier in das Uebergangsstück 200 (Vgl. Fig. 1 und 7). Die gleichen Ueberlegungen gelten auch, wenn über die Leitungen 108, 109 flüssige Brennstoffe zugeführt werden sollten. Bei der Gestaltung der kegeligen Teilkörper 101, 102 hinsichtlich des Kegelwinkels und der Breite der tangentialen Lufteintrittsschlitze 119, 120 sind an sich enge Grenzen einzuhalten, damit sich das gewünschte Strömungsfeld der Verbrennungsluft 115 am Ausgang des Drallerzeugers 100 einstellen kann. Allgemein ist zu sagen, dass eine Verkleinerung der tangentialen Lufteintrittsschlitze 119, 120 die schnellere Bildung einer Rückströmzone bereits im Bereich des Drallerzeugers begünstigt. Die Axialgeschwindigkeit innerhalb des Drallerzeugers 100 lässt sich durch eine entsprechende unter Fig. 2 (Pos. 160) näher beschriebene Zuführung einer Luftmenge erhöhen bzw. stabilisieren. Eine entsprechende Drallerzeugung in Wirkverbindung mit dem nachgeschalteten Uebergangsstück 200 (Vgl. Fig. 1 und 7) verhindert die Bildung von Strömungsablösungen innerhalb des dem Drallerzeuger 100 nachgeschalteten Mischrohr. Die Konstruktion des Drallerzeugers 100 eignet sich des weiteren vorzüglich, die Grösse der tangentialen Lufteintrittsschlitze 119, 120 zu verändern, womit ohne Veränderung der Baulänge des Drallerzeugers 100 eine relativ grosse betriebliche Bandbreite erfasst werden kann. Selbstverständlich sind die Teilkörper 101, 102 auch in einer anderen Ebene zueinander verschiebbar, wodurch sogar eine Ueberlappung derselben vorgesehen werden kann. Es ist des weiteren möglich, die Teilkörper 101, 102 durch eine gegenläufig drehende Bewegung spiralartig ineinander zu verschachteln. Somit ist es möglich, die Form, die Grösse und die Konfiguration der tangentialen Lufteintrittsschlitze 119, 120 beliebig zu variieren, womit der Drallerzeuger 100 ohne Veränderung seiner Baulänge universell einsetzbar ist.

Aus Fig. 4 geht unter anderen die geometrische Konfiguration von wahlweise vorzusehenden Leitbleche 121a, 121b hervor. Sie haben Strömungseinleitungsfunktion, wobei diese, entsprechend ihrer Länge, das jeweilige Ende der kegeligen Teilkörper 101, 102 in Anströmungsrichtung gegenüber der Verbrennungsluft 115 verlängern. Die Kanalisierung der Verbrennungsluft 115 in den Kegelhohlraum 114 kann durch Oeffnen bzw. Schliessen der Leitbleche 121a, 121b um einen im Bereich des Eintritts dieses Kanals in den Kegelhohlraum 114 plazierten Drehpunkt 123 optimiert werden, insbesondere ist dies vonnöten, wenn die ursprüngliche Spaltgrösse der tangentialen Lufteintrittsschlitze 119, 120 dynamisch verändert werden soll, beispielsweise um eine Aenderung der geschwindigkeit der Verbrennungsluft 115 zu erreichen. Selbstverständlich können diese dynamische Vorkehrungen auch statisch vorgesehen werden, indem bedarfsmässige Leitbleche einen festen Bestandteil mit den kegeligen Teilkörpern 101, 102 bilden.

Fig. 5 zeigt gegenüber Fig. 4, dass der Drallerzeuger 100 nunmehr aus vier Teilkörpern 130, 131, 132, 133 aufgebaut ist. Die dazugehörigen Längssymmetrieachsen zu jedem Teilkörper sind mit der Buchstabe a gekennzeichnet. Zu dieser Konfiguration ist zu sagen, dass sie sich aufgrund der damit erzeugten, geringeren Drallstärke und im Zusammenwirken mit einer entsprechend vergrösserten Schlitzbreite bestens eignet, das Aufplatzen der Wirbelströmung abströmungsseitig des Drallerzeugers im Mischrohr zu verhindern, womit das Mischrohr die ihm zugedachte Rolle bestens erfüllen kann.

Fig. 6 unterscheidet sich gegenüber Fig. 5 insoweit, als hier die Teilkörper 140, 141, 142, 143 eine Schaufelprofilform haben, welche zur Bereitstellung einer gewissen Strömung vorgesehen wird. Ansonsten ist die Betreibungsart des Drallerzeugers die gleiche geblieben. Die Zumischung des Brennstoffes 116 in den Verbrennungsluftstromes 115 geschieht aus dem Innern der Schaufelprofile heraus, d.h. die Brennstoffleitung 108 ist nunmehr in die einzelnen Schaufeln integriert. Auch hier sind die Längssymmetrieachsen zu den einzelnen Teilkörpern mit der Buchstabe a gekennzeichnet.

Fig. 7 zeigt das Uebergangsstück 200 in dreidimensionaler Ansicht. Die Uebergangsgeometrie ist für einen Drallerzeuger 100 mit vier Teilkörpern, entsprechend der Fig. 5 oder 6, aufgebaut. Dementsprechend weist die Uebergangsgeometrie als natürliche Verlängerung der stromauf wirkenden Teilkörper vier Uebergangskanäle 201 auf, wodurch die Kegelviertelfläche der genannten Teilkörper verlängert wird, bis sie die Wand des Mischrohres schneidet. Die gleichen Ueberlegungen gelten auch, wenn der Drallerzeuger aus einem anderen Prinzip, als den unter Fig. 3 beschriebenen, aufgebaut ist. Die nach unten in Strömungsrichtung verlaufende Fläche der einzelnen Uebergangskanäle 201 weist eine in Strömungsrichtung spiralförmig verlaufende Form auf, welche einen sichelförmigen Verlauf beschreibt, entsprechend der Tatsache, dass sich vorliegend der Durchflussquerschnitt des Uebergangsstückes 200 in Strömungsrichtung konisch erweitert. Der Drallwinkel der Uebergangskanäle 201 in Strömungsrichtung ist so gewählt, dass der Rohrströmung anschliessend bis zum Querschnittssprung am Brennkammereintritt noch eine genügend grosse Strecke verbleibt, um eine perfekte Vormischung mit dem eingedüsten Brennstoff zu bewerkstelligen. Ferner erhöht sich durch die oben genannten Massnahmen auch die Axialgeschwindigkeit an der Mischrohrwand stromab des Drallerzeugers. Die Uebergangsgeometrie und die Massnahmen im Bereich des Mischrohres bewirken eine deutliche Steigerung des Axialgeschwindigkeitsprofils zum Mittelpunkt des Mischrohres hin, so dass der Gefahr einer Frühzündung entscheidend entgegengewirkt wird.

Fig. 8 zeigt die bereits angesprochene geometrische Gestaltung des Brenneraustritts am Ende des Mischrohres 20 zur räumlichen Stabilisierung der Rückströmzone. Der Durchflussquerschnitt des Rohres 20 erhält in diesem Bereich einen ersten gegenüber der Brennerachse 60 konvexen Uebergangsradius R₁, dessen Grösse grundsätzlich von der jeweiligen Strömung innerhalb des Mischrohres 20 abhängt. Die Grösse dieses Radius R₁ wird dementsprechend so gewählt, dass sich die Strömung an die Wand anlegt und so die Drallzahl stark ansteigen lässt. Quantitativ lässt sich die Grösse des Radius R₁ so definieren, dass dieser > 10% des Innendurchmessers d des Mischrohres 20 beträgt. Gegenüber einer Strömung ohne Radius vergrössert sich nun die Rückströmzone 50 gewaltig. Dieser Radius R₁ geht sodann in einen zweiten Radius R₂ über, welcher gegenüber der Brennerachse 60 konkav bis zur Austrittsebene 70 des Mischrohres 20 verläuft, wobei die Grösse dieses Radius R₂ > 10% des Innendurchmessers d des Mischrohres 20 beträgt. Dieser zweite Radius R₂ sorgt dafür, dass die Randströmung axial ausgerichtet wird, dergestalt, dass die Flamme bei kleiner radialer Ausmessung der Brennkammer nicht auf die Brennkammerwand auftritt. Die sektoriellen Winkel β₁ und β₂ der beiden Radien R₁, R₂ sind komplementäre Winkel, deren maximale Summe 90° beträgt. Je nach Drallzahl und axialer Ausrichtung der Strömung erfahren die zwei genannten Winkel eine entsprechende Anpassung, welche interdependent zur Grösse der beiden Radien steht.
Die Austrittsebene 70 des Mischrohres 20 ist des weiteren ab Endkante des zweiten Radius R₂ in radialer Richtung mit einem Absatz S von > 3 mm Tiefe versehen, wobei dieser Absatz die Funktion einer Strömungsabrissstufe ausübt.

### Bezugszeichenliste

- 10: Buchsenring
- 20: Mischrohr, Teil der Mischstrecke 220
- 21: Bohrungen, Oeffnungen
- 30: Brennkammer, Brennraum
- 40: Strömung, Rohrströmung im Mischrohr, Hauptströmung
- 50: Rückströmzone, Rückströmblase
- 60: Brennerachse
- 70: Austrittsebene des Mischrohres
- 100: Drallerzeuger
- 101, 102: Kegelförmige Teilkörper
- 101a: Ringförmiger Anfangsteil
- 101b, 102b: Längssymmetrieachsen
- 103: Brennstoffdüse
- 104: Brennstoffeindüsung
- 105: Brennstoffspray (Brennstoffeindüsungsprofil)
- 108, 109: Brennstoffleitungen
- 112: Flüssiger Brennstoff
- 113: Gasförmiger Brennstoff
- 114: Kegelhohlraum
- 115: Verbrennungsluft (Verbrennungsluftstrom)
- 116: Brennstoff-Eindüsung aus den Leitungen 108, 109
- 117: Brennstoffdüsen
- 119, 120: Tangentiale Lufteintrittsschlitze
- 121a, 121b: Leitbleche
- 123: Drehpunkt der Leitbleche
- 130, 131, 132, 133: Teilkörper
- 131a, 131a, 132a, 133a: Längssymmetrieachsen
- 140, 141, 142, 143: Schaufelprofilförmige Teilkörper
- 140a, 141a, 142a, 143a: Längssymmetrieachsen
- 150: Brennstoffkonzentration
- 160: Luftmenge, Mischluft
- 161: Bohrungen, Oeffnungen
- 170: Brennstoff-Injektoren
- 180: Ringförmige Luftkammer
- 190: Ring
- 200: Uebergangsstück, Teil der Mischstrecke 220
- 201: Uebergangskanäle
- 220: Mischstrecke
- d: Innendurchmesser des Mischrohres
- R₁: Erster Radius, konvex gegenüber der Brennerachse
- R₂: Zweiter Radius, konkav gegenüber der Brennerachse
- β₁: Erster Winkel, zu Radius R₁ gehörend
- β₂: Zweiter Radius, zu Radius R₂ gehörend

## Patentansprüche

1. Brenner zum Betrieb eines Wärmeerzeugers, wobei der Brenner im wesentlichen aus einem Drallerzeuger (100) für einen Verbrennungsluftstrom, aus Mitteln (117) zur Eindüsung mindestens eines Brennstoffes in den Verbrennungsluftstrom besteht, wobei stromab des Drallerzeugers eine Mischstrecke (220) angeordnet ist, welche innerhalb eines ersten Streckenteils in Strömungsrichtung eine Anzahl Uebergangskanäle (201) zur Ueberführung einer im Drallerzeuger gebildeten Strömung in ein stromab dieser Uebergangskanäle nachgeschaltetes Mischrohr (20) aufweist, wobei das Ende des Mischrohres (20) in seinem Auslaufbereich zu einem nachgeschalteten Brennraum (30) einen ersten gegenüber der Brennerachse (60) konvex verlaufenden Radius (R₁) aufweist, wobei dieser Radius (R₁) in einen zweiten bis zur Austrittsebene (70) des Mischrohres (20) reichenden und zur Brennerachse (60) konkav verlaufenden Radius (R₂) übergeht, und wobei der abgedeckte Sektor (β₁ + β₂) der beiden Radien (R₁, R₂) ≤ 90° beträgt.

2. Brenner nach Anspruch 1, **dadurch gekennzeichnet, dass** die beiden Radien (R₁, R₂) jeweils > 10% des Innendurchmessers (d) des Mischrohres (20) sind.

3. Brenner nach Anspruch 1, **dadurch gekennzeichnet, dass** die Austrittsebene (70) ab Endkante des zweiten Radius (R₂) in radialer Richtung mit einem Absatz (S) vesehen ist.

4. Brenner nach Anspruch 3, **dadurch gekennzeichnet, dass** der Absatz (S) eine Tiefe > 3 mm aufweist.

5. Brenner nach Anspruch 1, **dadurch gekennzeichnet, dass** der Drallerzeuger (100) aus mindestens zwei hohlen, kegelförmigen, in Strömungsrichtung ineinandergeschachtelten Teilkörpern (101, 102; 130, 131, 132, 133; 140, 141, 142, 143) besteht, dass die jeweiligen Längssymmetrieachsen (101b, 102b; 130a, 131a, 132a, 133a; 140a, 141a, 142a, 143a) dieser Teilkörper zueinander versetzt verlaufen, dergestalt, dass die benachbarten Wandungen der Teilkörper in deren Längserstreckung tangentiale Kanäle (119, 120) für einen Verbrennungsluftstromes (115) bilden, und dass im von den Teilkörpern gebildeten Innenraum (114) mindestens eine Brennstoffdüse (103) vorhanden ist.

6. Brenner nach Anspruch 5, **dadurch gekennzeichnet, dass** im Bereich der tangentialen Kanäle (119, 120) in deren Längserstreckung weitere Brennstoffdüsen (117) angeordnet sind.

7. Brenner nach Anspruch 5, **dadurch gekennzeichnet, dass** die Teilkörper (140, 141, 142, 143) im Querschnitt eine schaufelförmige Profilierung aufweisen.

8. Brenner nach Anspruch 5, **dadurch gekennzeichnet, dass** die Teilkörper in Strömungsrichtung einen festen Kegelwinkel, oder eine zunehmende Kegelneigung. oder eine abnehmende Kegelneigung aufweisen.

9. Brenner nach Anspruch 5, **dadurch gekennzeichnet, dass** die Teilkörper spiralförmig ineinandergeschachtelt sind.

10. Brenner nach den Anspruchen 1 und 5, **dadurch gekennzeichnet, dass** die Anzahl der Uebergangskanäle (201) in der Mischstrecke (220) der Anzahl der vom Drallerzeuger (100) gebildeten Teilströme entspricht.

11. Brenner nach Anspruch 1, **dadurch gekennzeichnet, dass** das Mischrohr (20) in Strömungs- und Umfangsrichtung mit Bohrungen (21) zur Eindüsung eines Luftstromes ins Innere versehen ist.

12. Brenner nach Anspruch 11, **dadurch gekennzeichnet, dass** die Bohrungen (21) unter einem spitzen Winkel gegenüber der Achse des Mischrohres (20) verlaufen.

13. Brenner nach Anspruch 1, **dadurch gekennzeichnet, dass** der Durchflussquerschnitt des Mischrohres (20) stromab der Uebergangskanäle (201) kleiner, gleich gross oder grösser als der Querschnitt der im Drallerzeuger (100) gebildeten Strömung (40) ist.

14. Brenner nach Anspruch 1, **dadurch gekennzeichnet, dass** zwischen Mischstrecke (220) und Brennraum (30) ein Querschnittssprung vorhanden ist, der den anfänglichen Strömungsquerschnitt der Brennkammer induziert, und dass im Bereich dieses Querschnittssprunges eine Rückströmzone (50) wirkbar ist.

15. Brenner nach Anspruch 1, **dadurch gekennzeichnet, dass** stromauf der ersten Radius (R₁) ein Diffusor und/oder eine Venturistrecke vorhanden ist.

## Claims

1. A burner for operating a heat generator, wherein the burner substantially consists of a swirl generator (100) for a combustion air stream, means (117) for feeding at least one fuel into the combustion air stream, wherein a mixing length (220) is provided downstream the swirl generator, which length within a first length part in the flow direction comprises a number of transition channels (201) for transferring a stream formed in the swirl generator to a mixing pipe (20) provided downstream these transition channels, wherein the end of the mixing pipe (20) in its outlet area to a downstream combustion space (30) comprises a first radius (R₁), which extends convexely in relation to the burner axis (60), wherein this radius (R₁) continues in a second radius (R₂), which extends concavely to the burner axis (60) and reaches the outlet plane (70) of the mixing pipe (20), and wherein the covered sector (β₁ + β₂) of both the radius (R₁, R₂) amounts to ≤ 90°.

2. A burner according to claim 1, **characterised in that** both the radius (R₁, R₂) each are > 10% of the inner diameter (d) of the mixing pipe (20).

3. A burner according to claim 1, **characterised in that** the outlet plane (70) from the end edge of the second radius (R₂) is provided with a shoulder (S) in the radial direction.

4. A burner according to claim 3, **characterised in that** the shoulder (S) has a depth > 3mm.

5. A burner according to claim 1, **characterised in that** the swirl generator (100) consists of two hollow, conical part bodies (101, 102; 130, 131, 132, 133; 140, 141, 142, 143) provided in each other in the flow direction, that the respective longitudinal symmetrical axes (101b, 102b; 130a, 131a, 132a, 133a; 140a, 141a, 142a, 143a) of these part bodies extend displaced from each other in such a manner that the adjacent walls of the part bodies in their longitudinal extension form tangential channels (119, 120) for a combustion air stream (115), and that at least one fuel nozzle (103) is present in the inner space (114) formed by the part bodies.

6. A burner according to claim 5, **characterised in that** further fuel nozzles (117) are provided in the area of the tangential channels (119, 120) in their longitudinal extension.

7. A burner according to claim 5, **characterised in that** the part bodies (140, 141, 142, 143) have a blade-shaped profile in a cross-section.

8. A burner according to claim 5, **characterised in that** the part bodies in the flow direction have a fixed cone angle, or an increasing cone inclination, or a decreasing cone inclination.

9. A burner according to claim 5, **characterised in that** the part bodies are spirally provided in each other.

10. A burner according to claims 1 and 5, **characterised in that** the number of transition channels (201) in the mixing length (220) corresponds to the number of part streams formed by the swirl generator (100).

11. A burner according to claim 1, **characterised in that** the mixing pipe (20) in the flow and peripheral direction is provided with holes (21) for feeding an air stream into the interior.

12. A burner according to claim 11, **characterised in that** the holes (21) extend with an acute angle in relation to the axis of the mixing pipe (20).

13. A burner according to claim 1, **characterised in that** the flow cross-section of the mixing pipe (20) downstream the transition channel (201) is smaller, equal to or larger than the cross-section of the stream (40) formed in the swirl generator (100).

14. A burner according to claim 1, **characterised in that** a cross-section shifting is present between the mixing length (220) and the combustion space (30), which shifting induces the initial flow cross-section of the combustion space, and that a back flow zone (50) is operable in the area of this cross-section shifting.

15. A burner according to claim 1, **characterised in that** a diffuser and/or a venturi length is present upstream the first radius (R₁).

## Revendications

1. Brûleur pour faire fonctionner un générateur de chaleur, le brûleur étant constitué essentiellement d'un générateur (100) de tourbillons pour un courant d'air de combustion, de moyens (117) d'injection d'au moins un combustible dans le courant d'air de combustion, une zone (220) de mélange étant disposée en aval du générateur de tourbillons et comportant dans une première partie dans la direction du courant un certain nombre de canaux (201) de raccordement pour faire passer un courant formé dans ce générateur de tourbillons dans un tube (20) de mélange en aval de ces canaux de raccordement, l'extrémité du tube (20) de mélange ayant dans sa zone de sortie menant à une chambre (30) de combustion en aval un premier rayon (R₁) s'étendant de manière convexe par rapport à l'axe (60) du brûleur, ce rayon (R₁) se transformant en un deuxième rayon (R₂) allant jusqu'au plan (70) de sortie du tube (20) de mélange et s'étendant de manière concave par rapport à l'axe (60) du brûleur et le secteur (β1 + β2) recouvert par les deux rayons (R₁ R₂) est ≤ 90°.

2. Brûleur suivant la revendication 1, **caractérisé en ce que** les deux rayons (R₁ R₂) sont respectivement > 10 % du diamètre (d) intérieur du tube (20) de mélange.

3. Brûleur suivant la revendication 1, **caractérisé en ce que** le plan (70) de sortie est muni à partir du bord d'extrémité du deuxième rayon (R₂) en direction radiale d'une partie (S) en retrait.

4. Brûleur suivant la revendication 3, **caractérisé en ce que** la partie (S) en retrait a une profondeur > 3 mm.

5. Brûleur suivant la revendication 1, **caractérisé en ce que** le générateur (100) de tourbillons est constitué d'au moins deux sous-pièces (101, 102, 130, 131, 132, 133, 140, 141, 142, 143) creuses, coniques et emboîtées l'une dans l'autre dans la direction du courant, **en ce que** les axes (101b, 102b; 130a, 131a, 132a, 133a; 140a, 141a, 142a, 143a) respectifs de symétrie longitudinale de ces sous-pièces s'étendent en étant décalés l'un par rapport à l'autre, de façon à ce que les parois voisines des sous-pièces forment dans leur étendue longitudinale des canaux (119, 120) tangentiels pour un courant (115) d'air de combustion et **en ce qu'**il est prévu au moins une buse (103) pour du combustible dans la chambre (114) intérieure formée par les sous-pièces.

6. Brûleur suivant la revendication 5, **caractérisé en ce que** d'autres buses (117) pour du combustible sont disposées dans la région des canaux (119, 120) tangentiels dans leur étendue longitudinale.

7. Brûleur suivant la revendication 5, **caractérisé en ce que** les sous-pièces (140, 141, 142, 143) ont en coupe transversale un profilage en forme d'aube.

8. Brûleur suivant la revendication 5, **caractérisé en ce que** les sous-pièces ont dans la direction du courant un angle de cône qui est fixe ou une inclinaison de cône qui est croissante ou une inclinaison de cône qui est décroissante.

9. Brûleur suivant la revendication 5, **caractérisé en ce que** les pièces partielles s'emboitent l'une dans l'autre en forme de spirale.

10. Brûleur suivant les revendications 1 et 5, **caractérisé en ce que** le nombre de canaux de raccordement (201) dans la zone (220) de mélange correspond au nombre de sous-courants formés par le générateur (100) de tourbillons.

11. Brûleur suivant la revendication 1, **caractérisé en ce que** le tube (20) de mélange est muni à l'intérieur dans la direction du courant et dans la direction périphérique de trous (21) d'injection d'un courant d'air à l'intérieur.

12. Brûleur suivant la revendication 11, **caractérisé en ce que** les trous (21) font un angle aigu avec l'axe du tube (20) de mélange.

13. Brûleur suivant la revendication 1, **caractérisé en ce que** la section transversale de passage du tube (20) de mélange est en aval des canaux (201) de raccordement plus petite, égale ou plus grande que la section transversale du courant (40) formé dans le générateur (100) de tourbillons.

14. Brûleur suivant la revendication 1, **caractérisé en ce qu'**il est prévu entre la zone (220) de mélange et la chambre (30) de combustion un saut de section transversale, qui induit la section transversale initiale du courant de la chambre de combustion et **en ce qu'**une zone (50) de reflux peut agir dans la région de ce saut de section transversale.

15. Brûleur suivant la revendication 1, **caractérisé en ce qu'**il est prévu en amont du premier rayon (R₁) un diffuseur et/ou une zone de venturi.
